# EUROPÄISCHE PATENTSCHRIFT

(11) **EP 1 039 023 B1**
(45) Veröffentlichungstag und Bekanntmachung des Hinweises auf die Patenterteilung: **09.11.2005**
(21) Anmeldenummer: 00104737.2
(22) Anmeldetag: 04.03.2000
(51) Int. Cl.: D21F 3/02, D21G 1/02

(54) **Vorrichtung zur Positionierung und/oder Verlagerung einer in einer Papiermaschine eingesetzten Walze**
Device for positioning and/or dislocating a roll in a papermachine
Dispositif pour la mise en place et/ou pour la dislocation d'un rouleau dans une machine à papier

(30) Priorität: 19.03.1999 DE 19912501
(43) Veröffentlichungstag der Anmeldung: 27.09.2000
(73) Patentinhaber: Voith Paper Patent GmbH, 89522 Heidenheim (DE)
(72) Erfinder: Leitenberger, Werner, 88281 Schlier (DE); Meschenmoser, Andreas, 88263 Horgenzell (DE)

(56) Entgegenhaltungen:
- WO-A-93/12289
- WO-A-98/06896

## Beschreibung

Die Erfindung betrifft eine Vorrichtung zur Positionierung und/oder Verlagerung einer in einer Papiermaschine eingesetzten Walze, mit wenigstens einer an einem Maschinengestell abgestützten Hubeinrichtung, die einerseits an dem Maschinengestell und andererseits an einem der Walze zugeordneten Lagerbock angelenkt ist.

Bei einer aus der WO 98/06896 bekannten Vorrichtung der eingangs genannten Art ist die Hubeinrichtung starr an der Stuhlung angelenkt. Das beim Anheben der Walze in einen Kantileverträger eingeleitete Moment führt zu einer Verdrehung der führerseitigen Stuhlung. Durch die starre Anlenkung an der Stuhlung wird die Walze nach dem Verlassen der Zentrierung zur Gegenwalze seitlich ausgelenkt. Demzufolge kann beim Absenken der Walze die ursprüngliche Position nicht mehr erreicht werden.

Eine Vorrichtung der eingangs genannten Art ist ebenfalls aus der WO 93/12289 bekannt.

Ziel der Erfindung ist es, eine Vorrichtung der eingangs genannten Art zu schaffen, die unabhängig von unter Last auftretenden Verformungen der Stuhlung bzw. des Maschinengestells und unabhängig von geometrischen Vorgaben ein genaues Positionieren der Walze ermöglicht.

Diese Aufgabe wird nach der Erfindung dadurch gelöst daß, die Hubeinrichtung sowohl an dem Maschinengestell als auch an dem der Walze zugeordneten Lagerbock allgemein quer zur Lastrichtung und Walzenachse verschiebbar befestigt ist.

Aufgrund dieser Ausbildung kann die Krafteinleitung optimal zum Walzenschwerpunkt eingestellt werden. Damit ist unabhängig von unter Last auftretenden Verformungen des Maschinengestells und unabhängig von geometrischen Vorgaben stets ein äußerst genaues Positionieren der Walze möglich.

Bei einer zweckmäßigen praktischen Ausführungsform der erfindungsgemäßen Vorrichtung ist die Hubeinrichtung an schieberartigen Koppelelementen angelenkt, die an dem Maschinengestell bzw. dem Lagerbock geführt sind.

Die Hubeinrichtung umfaßt vorzugsweise wenigstens einen Hubzylinder.

Bei einer bevorzugten praktischen Ausführungsform ist ein zwischen der Hubeinrichtung und dem Maschinengestell vorgesehener oberer Anlenkpunkt so gewählt, daß die sich aufgrund einer lastbedingten Verformung des Maschinengestells ergebende horizontale Verlagerung der Walze auf ein Minimum reduziert ist.

Die Hubeinrichtung und/oder der der Walze zugeordnete Lagerbock kann zusätzlich auch seitlich an dem Maschinengestell angelenkt sein. So kann beispielsweise die Hubeinrichtung im Bereich ihres an dem Lagerbock angelenkten Endes seitlich an dem Maschinengestell angelenkt sein.

Bei einer zweckmäßigen praktischen Ausführungsform erfolgt die seitliche Anlenkung über wenigstens ein Stellglied, vorzugsweise wenigstens einen Stellzylinder, um die seitliche Auslenkung der Walze unabhängig von geometrischen Vorgaben wie Länge und Befestigungspunkten der Anlenkung sowie Hub der Hubeinrichtung einstellen zu können.

Für einen jeweiligen Filzwechsel sind die Hubeinrichtung und ggf. das Stellglied so ansteuerbar und/oder regelbar, daß die zu verlagernde Walze zumindest im wesentlichen nur vertikal bewegt wird. Dabei kann die seitliche Anlenkung bzw. das Stellglied zumindest im wesentlichen kraftfrei sein. Dadurch wird erreicht, daß beim Absenken der Walze die Zentrierung zur Gegenwalze exakt erfolgt.

In bestimmten Fällen ist es von Vorteil, wenn die Hubeinrichtung und das Stellglied in kombinierter Weise derart ansteuerbar und/oder regelbar sind, daß die Walze zumindest zeitweise in einer von der vertikalen abweichenden Richtung verlagert wird.

Von Vorteil ist auch, wenn die Walze über das Stellglied unabhängig vom Hub der Hubeinrichtung seitlich auslenkbar ist. Dies ist beispielsweise dann von Vorteil, wenn eine weitere, darunterliegende Walze ausgewechselt werden soll. Unabhängig vom Hub der Hubeinrichtung ist dann eine hinreichend weite seitliche Auslenkung der oben liegenden Walze möglich.

Grundsätzlich kann jedem einem jeweiligen Walzenende zugeordneten Lagerbock jeweils wenigstens eine Hubeinrichtung zugeordnet sein. Ebenso kann im Bereich beider Walzenenden jeweils eine seitliche Anlenkung erfolgen.

Bei einer bevorzugten praktischen Ausführungsform der erfindungsgemäßen Vorrichtung ist die Hubeinrichtung einer oben liegenden Walze einer wenigstens zwei Preßwalzen umfassenden Pressenanordnung zugeordnet.

In den Unteransprüchen sind weitere vorteilhafte Ausführungsformen angegeben.

Die Erfindung wird im folgenden anhand eines Ausführungsbeispiels unter Bezugnahme auf die Zeichnung näher erläutert; in dieser zeigen:
- Figur 1: eine schematische Seitenansicht einer Vorrichtung zur Positionierung und/oder Verlagerung einer in einer Pressenanordnung einer Papiermaschine eingesetzten Walze während des Betriebs der Pressenanordnung,
- Figur 2: eine schematische Seitenansicht der Vorrichtung gemäß Figur 1 bei einem Filzwechsel und
- Figur 3: eine schematische Seitenansicht der Vorrichtung gemäß Figur 1 bei einem Wechsel der unten liegenden Walze.

Figur 1 zeigt in schematischer Seitenansicht eine Vorrichtung 10 zur Positionierung und/oder Verlagerung einer in einer Pressenanordnung 12 einer Papiermaschine eingesetzten oben liegenden Walze 14. Im vorliegenden Fall umfaßt die Pressenanordnung zwei Preßwalzen. Dabei ist die zweite Walze 16 schräg unterhalb der Walze 14 angeordnet.

Die Vorrichtung 10 umfaßt wenigstens eine an einem Maschinengestell 18 abgestützte Hubeinrichtung 20, die einerseits an dem Maschinengestell 18 und andererseits an einem der oben liegenden Walze 14 zugeordneten Lagerbock 22 angelenkt ist. Die Hubeinrichtung 20 umfaßt im vorliegenden Fall wenigstens einen Hubzylinder 20'.

Wie anhand der Figur 1 zu erkennen ist, ist die Hubeinrichtung 20 sowohl an dem Maschinengestell 18 als auch an dem der Walze 14 zugeordneten Lagerbock 22 jeweils allgemein quer zur Lastrichtung und Walzenachse verschiebbar befestigt. In der Figur 1 ist die Verschieberichtung jeweils durch einen Pfeil F und F' angedeutet.

Beim vorliegenden Ausführungsbeispiel sind an dem Maschinengestell 18 bzw. dem Lagerbock 14 geführte schieberartige Koppelelemente 24 bzw. 26 vorgesehen, an denen die Hubeinrichtung 20 angelenkt ist. Die betreffenden Anlenkpunkte 28, 30 sind demnach an den beiden schieberartigen Koppelelementen 24, 26 definiert. Über die schieberartigen Koppelelemente 24, 26 ist somit die Krafteinleitung optimal zum Walzenschwerpunkt S einstellbar.

Der zwischen der Hubeinrichtung 20 und dem Maschinengestell 18 vorgesehene obere Anlenkpunkt 28 ist im vorliegenden Fall so gewählt, daß die sich aufgrund einer lastbedingten Verformung des Maschinengestells 18 ergebende horizontale Verlagerung der oben liegenden Walze 14 auf ein Minimum reduziert ist (vgl. auch Figur 2).

Am Bereich ihres an dem Lagerbock 22 angelenkten Endes ist die Hubeinrichtung 20 zudem seitlich an dem Maschinengestell 18 angelenkt. Die seitliche Auslenkung erfolgt über wenigstens ein Stellglied 32, das im vorliegenden Fall wenigstens einen Stellzylinder 32' umfaßt.

Auch am gegenüberliegenden Ende der Walze 14 kann wieder ein von einer entsprechenden Hubeinrichtung 20 und einem entsprechenden Stellglied 32 beaufschlagter Lagerbock 22 vorgesehen sein. Demzufolge kann jedem einem jeweiligen Walzenende zugeordneten Lagerbock 22 jeweils wenigstens eine Hubeinrichtung 20 zugeordnet sein. Zudem kann im Bereich beider Walzenenden jeweils eine seitliche Anlenkung erfolgen.

Figur 2 zeigt eine schematische Seitenansicht der Vorrichtung 10 gemäß der Figur 1 bei einem Filzwechsel. Für einen solchen Filzwechsel ist die Hubeinrichtung 20 im vorliegenden Fall mittels einer geeigneten Steuereinrichtung so ansteuerbar und/oder regelbar, daß die zu verlagernde oben liegende Walze 14 zumindest im wesentlichen nur vertikal bewegt wird. Das Stellglied 32 kann für einen jeweiligen Filzwechsel zumindest im wesentlichen kraftfrei sein. Dadurch wird erreicht, daß beim Absenken der Walze 14 die Zentrierung zur Gegenwalze 16 exakt erfolgt. Die Stuhlung 18 kann sich nach dem Absenken der Walze 14 wieder in ihre Ausgangslage zurückverformen, so daß die Zwischenstücke 37 wieder problemlos eingebaut werden können.

Anhand dieser Figur 2 ist auch nochmals zu erkennen, daß selbst bei einer Verformung X des Stuhlungssystems bzw. des Maschinengestells 18 keine wesentliche Veränderung der Position der Walze 14 in horizontaler Richtung erfolgt.

Nachdem die seitliche Anlenkung an der Stuhlung bzw. dem Walzengestell 18 durch wenigstens ein Stellglied 32 erfolgt, kann die seitliche Auslenkung der oben liegenden Walze 14 unabhängig von geometrischen Vorgaben wie Länge und Befestigungspunkten der Anlenkung sowie Hub der Hubeinrichtung 20 zusätzlich eingestellt werden.

Grundsätzlich können die Hubeinrichtung 20 und das Stellglied 22 über die betreffende Steuereinrichtung in kombinierter Weise auch derart ansteuerbar und/oder regelbar sein, daß die oben liegende Walze 14 zumindest zeitweise in einer von der Vertikalen abweichenden Richtung verlagert wird.

Wie anhand der Figur 3 zu erkennen ist, kann die oben liegende Walze 14 mittels des wenigstens einen Stellglieds 32 für einen Wechsel der unten liegenden Walze 16 insbesondere unabhängig vom Hub der Hubeinrichtung 20 seitlich weit ausgelenkt werden.

Wie anhand der Figuren 1 bis 3 zu erkennen ist, ruht auch die unten liegende Walze 16 an ihren Enden jeweils in einem Lagerbock 34. Zwischen den der oberen Walze 14 sowie der unteren Walze 16 zugeordneten Lagerböcken 22, 34 können Zentriermittel 36 (vgl. insbesondere Figur 1) vorgesehen sein, durch die die beiden Walzen 14, 16 im montierten Zustand in dem Sinne zentriert sind, daß die beiden Achsen zueinander zumindest im wesentlichen parallel sind.

### Bezugszeichenliste

- 10: Vorrichtung
- 12: Pressenanordnung
- 14: oben liegende Walze
- 16: unten liegende Walze
- 18: Maschinengestell
- 20: Hubeinrichtung
- 20': Hubzylinder
- 22: Lagerbock
- 24: Koppelelement
- 26: Koppelelement
- 28: Anlenkpunkt
- 30: Anlenkpunkt
- 32: Stellglied
- 32': Stellzylinder
- 34: Lagerbock
- 36: Zentriermittel
- 37: Zwischenstück zur Stuhlung (zum Filzwechsel)

- F, F': Pfeile
- S: Walzenschwerpunkt
- X: Verformung

## Patentansprüche

1. Vorrichtung (10) zur Positionierung und/oder Verlagerung einer in einer Papiermaschine eingesetzten Walze(14), mit wenigstens einer an einem Maschinengestell (18) abgestützten Hubeinrichtung (20), die einerseits an dem Maschinengestell (18) und andererseits an einem der Walze (14) zugeordneten Lagerbock (22) angelenkt ist,
**dadurch gekennzeichnet,**
**daß** die Hubeinrichtung (20) sowohl an dem Maschinengestell (18) als auch an dem der Walze (14) zugeordneten Lagerbock (22) jeweils allgemein quer zur Lastrichtung und Walzenachse verschiebbar befestigt ist.

2. Vorrichtung nach Anspruch 1,
**dadurch gekennzeichnet,**
**daß** an dem Maschinengestell (18) bzw. dem Lagerbock (22) geführte schieberartige Koppelelemente (24, 26) vorgesehen sind und daß die Hubeinrichtung (20) an diesen Koppelelementen (24, 26) angelenkt ist.

3. Vorrichtung nach Anspruch 1 oder 2,
**dadurch gekennzeichnet,**
**daß** die Hubeinrichtung (20) wenigstens einen Hubzylinder (20') umfaßt.

4. Vorrichtung nach einem der vorhergehenden Ansprüche,
**dadurch gekennzeichnet,**
**daß** ein zwischen der Hubeinrichtung (20) und dem Maschinengestell (18) vorgesehener oberer Anlenkpunkt (28) so gewählt ist, daß die sich aufgrund einer lastbedingten Verformung des Maschinengestells (18) ergebende horizontale Verlagerung der Walze (14) auf ein Minimum reduziert ist.

5. Vorrichtung nach einem der vorhergehenden Ansprüche,
**dadurch gekennzeichnet,**
**daß** die Hubeinrichtung (20) und/oder der der Walze (14) zugeordnete Lagerbock (22) zusätzlich auch seitlich an dem Maschinengestell (18) angelenkt ist.

6. Vorrichtung nach Anspruch 5,
**dadurch gekennzeichnet,**
**daß** die Hubeinrichtung (20) im Bereich ihres an dem Lagerbock (22) angelenkten Endes seitlich an dem Maschinengestell (18) angelenkt ist.

7. Vorrichtung nach Anspruch 5 oder 6,
**dadurch gekennzeichnet,**
**daß** die seitliche Anlenkung über wenigstens ein Stellglied (32) erfolgt.

8. Vorrichtung nach Anspruch 7,
**dadurch gekennzeichnet,**
**daß** die seitliche Anlenkung über wenigstens einen Stellzylinder (32) erfolgt.

9. Vorrichtung nach einem der vorhergehenden Ansprüche,
**dadurch gekennzeichnet,**
**daß** für einen jeweiligen Filzwechsel die Hubeinrichtung (20) und ggf. das Stellglied so ansteuerbar und/oder regelbar sind, daß die zu verlagernde Walze (14) zumindest im wesentlichen nur vertikal bewegt wird.

10. Vorrichtung nach Anspruch 9,
**dadurch gekennzeichnet,**
**daß** die seitliche Anlenkung bzw. das Stellglied (32) für einen jeweiligen Filzwechsel zumindest im wesentlichen kraftfrei ist.

11. Vorrichtung nach einem der Ansprüche 7 bis 9,
**dadurch gekennzeichnet,**
**daß** die Hubeinrichtung (20) und das Stellglied (32) in kombinierter Weise derart ansteuerbar und/oder regelbar sind, daß die Walze (14) zumindest zeitweise in einer von der Vertikalen abweichenden Richtung verlagert wird.

12. Vorrichtung nach einem der Ansprüche 7-11,
**dadurch gekennzeichnet,**
**daß** die Walze (14) über das Stellglied (32) unabhängig vom Hub der Hubeinrichtung (20) seitlich auslenkbar ist.

13. Vorrichtung nach einem der Ansprüche 7-12,
**dadurch gekennzeichnet,**
**daß** die Walze (14) über das Stellglied (32) dann seitlich auslenkbar ist, wenn die Walze (14) mit der Hubeinrichtung (20) abgehoben und in oberer Position arretiert ist.

14. Vorrichtung nach einem der vorhergehenden Ansprüche,
**dadurch gekennzeichnet,**
**daß** jedem einem jeweiligen Walzenende zugeordneten Lagerbock (22) jeweils wenigstens eine Hubeinrichtung (20) zugeordnet ist.

15. Vorrichtung nach einem der vorhergehenden Ansprüche,
**dadurch gekennzeichnet,**
**daß** im Bereich beider Walzenenden jeweils eine seitliche Anlenkung vorliegt.

16. Vorrichtung nach einem der vorhergehenden Ansprüche,
**dadurch gekennzeichnet,**
**daß** die Hubeinrichtung (20) einer oben liegenden Walze (14) einer wenigstens zwei Preßwalzen (14, 16) umfassenden Pressenanordnung (12) zugeordnet ist.

17. Vorrichtung nach einem der Ansprüche 7-16,
**dadurch gekennzeichnet,**
**daß** für die Hubeinrichtung (20) sowie für das Stellglied (32) eine mechanische Arretiervorrichtung vorgesehen ist, um die abgehobene und/oder ausgelenkte, durch die Walze (14) erzeugte Last gegen einen etwaigen Leitungsbruch abzusichern.

## Claims

1. Device (10) for positioning and/or displacing a roll (14) used in a paper machine, having at least one lifting device (20) which is supported on a machine frame (18) and which, on one side, is attached to the machine frame (18) and, on the other side, is attached to a bearing block (22) assigned to the roll (14), **characterized in that** the lifting device (20) is fixed both to the machine frame (18) and to the bearing block (22) assigned to the roll (14) such that it can be displaced in each case generally transversely with respect to the loading direction and roll axis.

2. Device according to Claim 1, **characterized in that** slide-like coupling elements (24, 26) guided on the machine frame (18) and the bearing block (22) are provided, and **in that** the lifting device (20) is attached to these coupling elements (24, 26).

3. Device according to Claim 1 or 2, **characterized in that** the lifting device (20) comprises at least one lifting cylinder (20').

4. Device according to one of the preceding claims, **characterized in that** an upper attachment point (28) provided between the lifting device (20) and the machine frame (18) is chosen such that the horizontal displacement of the roll (14) resulting on account of load-induced deformation of the machine frame (18) is reduced to a minimum.

5. Device according to one of the preceding claims, **characterized in that** the lifting device (20) and/or the bearing block (22) assigned to the roll (14) are/is additionally also attached laterally to the machine frame (18).

6. Device according to Claim 5, **characterized in that** the lifting device (20) is attached laterally to the machine frame (18) in the region of its end attached to the bearing block (22).

7. Device according to Claim 5 or 6, **characterized in that** the lateral attachment is provided via at least one actuating element (32).

8. Device according to Claim 7, **characterized in that** the lateral attachment is provided via at least one actuating cylinder (32).

9. Device according to one of the preceding claims, **characterized in that**, for a respective felt change, the lifting device (20) and, if necessary, the actuating element can be actuated and/or controlled such that the roll (14) to be displaced is moved at least substantially only vertically.

10. Device according to Claim 9, **characterized in that**, for a respective felt change, the lateral attachment or the actuating element (22) is at least substantially free of force.

11. Device according to one of Claims 7 to 9, **characterized in that** the lifting device (20) and the actuating element (32) can be actuated and/or controlled in a combined manner such that the roll (14) is, at least for some time, displaced in a direction deviating from the vertical.

12. Device according to one of Claims 7 - 11, **characterized in that** the roll (14) can be deflected laterally by the actuating element (32), independently of the stroke of the lifting device (20).

13. Device according to one Claims 7 - 12, **characterized in that** the roll (14) can be deflected laterally by the actuating element (32) when the roll (14) has been lifted by the lifting device (20) and is locked in the upper position.

14. Device according to one of the preceding claims, **characterized in that** each bearing block (22) assigned to a respective roll end is respectively assigned at least one lifting device (20).

15. Device according to one of the preceding claims, **characterized in that** in each case there is a lateral attachment in the region of both roll ends.

16. Device according to one of the preceding claims, **characterized in that** the lifting device (20) of a roll (14) located at the top is assigned to a press arrangement (12) comprising at least two press rolls (14, 16).

17. Device according to one of Claims 7 - 16, **characterized in that** a mechanical locking device is provided for the lifting device (20) and for the actuating element (32), in order to secure the load lifted and/or deflected and produced by the roll (14) against any line breakage.

## Revendications

1. Dispositif (10) pour le positionnement et/ou le décalage d'un rouleau (14) utilisé dans une machine à papier, comprenant au moins un dispositif de levage (20) supporté sur un bâti de la machine (18), qui est articulé d'une part au bâti de la machine (18) et d'autre part à un palier (22) associé au rouleau (14),
**caractérisé en ce que**
le dispositif de levage (20) est fixé à la fois sur le bâti de la machine (18) et sur le palier (22) associé au rouleau (14) à chaque fois en général de manière déplaçable transversalement à la direction de charge et à l'axe du rouleau.

2. Dispositif selon la revendication 1,
**caractérisé en ce que**
l'on prévoit des éléments d'accouplement (24, 26) de type coulisseaux guidés sur le bâti de la machine (18), respectivement sur le palier (22), et **en ce que** le dispositif de levage (20) est articulé à ces éléments d'accouplement (24, 26).

3. Dispositif selon la revendication 1 ou 2,
**caractérisé en ce que**
le dispositif de levage (20) comprend au moins un vérin de levage (20').

4. Dispositif selon l'une quelconque des revendications précédentes,
**caractérisé en ce qu'**
un point d'articulation (28) supérieur prévu entre le dispositif de levage (20) et le bâti de la machine (18) est choisi de telle sorte que le décalage horizontal du rouleau (14) résultant d'une déformation du bâti de la machine (18) due à la charge, soit réduit à un minimum.

5. Dispositif selon l'une quelconque des revendications précédentes,
**caractérisé en ce que**
le dispositif de levage (20) et/ou le palier (22) associé au rouleau (14) est articulé en outre également latéralement au bâti de la machine (18).

6. Dispositif selon la revendication 5,
**caractérisé en ce que**
le dispositif de levage (20) est articulé latéralement au bâti de la machine (18) dans la région de son extrémité articulée au palier (22).

7. Dispositif selon la revendication 5 ou 6,
**caractérisé en ce que**
l'articulation latérale s'effectue au moyen d'au moins un actionneur (32).

8. Dispositif selon la revendication 7,
**caractérisé en ce que**
l'articulation latérale s'effectue au moyen d'au moins un cylindre de commande (32).

9. Dispositif selon l'une quelconque des revendications précédentes,
**caractérisé en ce que**
pour un changement de feutre respectif, le dispositif de levage (20) et éventuellement l'actionneur peuvent être commandés et/ou réglés de telle sorte que le rouleau à décaler (14) soit déplacé au moins essentiellement seulement verticalement.

10. Dispositif selon la revendication 9,
**caractérisé en ce que**
l'articulation latérale ou l'actionneur (32) pour un changement de feutre respectif est au moins essentiellement sans force.

11. Dispositif selon l'une quelconque des revendications 7 à 9,
**caractérisé en ce que**
le dispositif de levage (20) et l'actionneur (32) peuvent être commandés et/ou réglés de manière combinée de telle sorte que le rouleau (14) soit décalé au moins temporairement dans une direction s'écartant de la verticale.

12. Dispositif selon l'une quelconque des revendications 7 à 11,
**caractérisé en ce que**
le rouleau (14) peut être dévié latéralement par le biais de l'actionneur (32) indépendamment de la levée du dispositif de levage (20).

13. Dispositif selon l'une quelconque des revendications 7 à 12,
**caractérisé en ce que**
le rouleau (14) peut être dévié latéralement par le biais de l'actionneur (32) lorsque le rouleau (14) est soulevé avec le dispositif de levage (20) et est bloqué dans la position supérieure.

14. Dispositif selon l'une quelconque des revendications précédentes,
**caractérisé en ce que**
l'on associe à chaque fois au moins un dispositif de levage (20) à chaque palier (22) associé à une extrémité de rouleau respective.

15. Dispositif selon l'une quelconque des revendications précédentes,
**caractérisé en ce qu'**
une articulation latérale existe à chaque fois dans la région des deux extrémités de rouleau.

16. Dispositif selon l'une quelconque des revendications précédentes,
**caractérisé en ce que**
le dispositif de levage (20) d'un rouleau situé en haut (14) est associé à un agencement de pressage (12) comprenant au moins deux rouleaux de pressage (14, 16).

17. Dispositif selon l'une quelconque des revendications 7 à 16,
**caractérisé en ce que**
pour le dispositif de levage (20) ainsi que pour l'actionneur (32), on prévoit un dispositif de blocage mécanique pour protéger la charge soulevée et/ou déviée, produite par le rouleau (14), contre toute rupture de ligne éventuelle.
